# EUROPÄISCHE PATENTANMELDUNG

(11) **EP 0 992 789 A1**
(43) Veröffentlichungstag der Anmeldung: **12.04.2000**
(21) Anmeldenummer: 99250305.2
(22) Anmeldetag: 02.09.1999
(51) Int. Cl.: G01N 21/88

(54) **Einrichtung und Verfahren zur optischen Qualitätsprüfung einer Rohraussenoberfläche**

(30) Priorität: 16.09.1998 DE 19843208
(71) Anmelder: MANNESMANN Aktiengesellschaft, 40213 Düsseldorf (DE)
(72) Erfinder: Dörken, Thomas, Dipl.-Ing., 59368 Werne (DE)
(74) Vertreter: Meissner, Peter E., Dipl.-Ing.

(57) **Zusammenfassung**

Um bei einer Einrichtung zur optischen Qualitätsprüfung einer Rohraußenoberfläche, insbesondere hinsichtlich Längsriefen und sonstigen Oberflächenfehlern, wie Schalen und Kratzer, eine schnelle und zuverlässige Prüfung zu gewährleisten, wird vorgeschlagen,
daß mindestens eine optisch auf die Rohraußenoberfläche (5) ausgerichtete und an einem Rotationsgestell (2) befestigte Kameraeinheit (3) äquidistant um das zu prüfende Rohr (1) rotiert und gleichzeitig eine Rohrtransporteinrichtung das Rohr (1) längs transportiert, wobei der dabei entstehende schraubenlinienförmige Aufnahmebereich (8) der Kameraeinheit (3) als Bildsequenz einer nachgeschalteten Datenverarbeitungseinrichtung (10) zugeht, die Fehlerstellen auf der Rohraußenoberfläche (5) erkennt und hinsichtlich der Relevanz auswertet.
Die Erfindung betrifft ferner ein Verfahren zum Betrieb einer deratigen Einrichtung.

## Beschreibung

Die Erfindung betrifft eine Einrichtung zur optischen Qualitätsprüfung einer Rohraußenoberfläche, insbesondere hinsichtlich Längsriefen und sonstigen Oberflächenfehlern, wie Schalen und Kratzer, gemäß dem Oberbegriff des Patentanspruches 1.

Die Qualität der Rohraußenoberfläche eines Rohres kann durch Werkstoffehler oder durch Fremdkörper, die beim Herstellungsprozeß auf dessen Oberfläche einwirken, beeinträchtigt werden. Es entstehen hierbei sogenannte Längsriefen, Poren, Eindrücke und Schalen. Weiterhin können beim innerbetrieblichen Transport des Rohres Beschädigungen der äußeren Oberfläche - beispielsweise in Form von Schlägen - entstehen. Derartig fehlerhafte Rohre werden beim visuellen Prüfen am Ende des Herstellungsprozesses ausgesondert.

Das Prüfen der Rohre auf die vorstehend beschriebenen Fehlerarten erfolgt in der Praxis durch Sichten der Rohraußenoberfläche. Diese Prüftätigkeit ist eine monotone und zeitaufwendige Arbeit. Die Beleuchtungsverhältnisse am Prüfplatz bestimmen im erheblichen Maße die Qualität des Prüfens. Fehlerstellen können übersehen werden bzw. sind schwer wahrzunehmen. Eine zuverlässige Prüfung der Rohre ist insoweit nicht garantierbar.

Der Erfindung liegt daher die Aufgabe zugrunde, eine Einrichtung zur optischen Qualitätsprüfung einer Rohraußenoberfläche zu schaffen, mit der bzw. mit dem schnell und zuverlässig relevante Fehlerstellen erkannt werden können.

Die Aufgabe wird mit den Merkmlaen des Patentanspruchs 1 gelöst. Die jeweils rückbezogenen Unteransprüche geben vorteilhafte Weiterbildungen der Erfindung an.

Die Erfindung schließt die technische Lehre ein, daß mindestens eine optisch auf die Rohraußenoberfläche ausgerichtete und an einem Rotationsgestell befestigte Kameraeinheit äquidistant um das zu prüfende Rohr rotiert und gleichzeitig eine Rohrtransporteinrichtung das Rohr längs transportiert, wobei der dabei entstehende schraubenlinienförmige Aufnahmebereich der Kameraeinheit als Bildsequenz einer nachgeschalteten Datenverarbeitungseinrichtung zugeht. Die Datenverarbeitungseinrichtung erkennt Fehlerstellen auf der Rohraußenoberfläche und wertet diese hinsichtlich Relevanz aus.

Die erfindungsgemäße Einrichtung hat den Vorteil, daß durch die systematische Prüfung des gesamten Oberflächenbereiches des Rohres entlang einer lückenlos schraubenlinienförmigen Abwicklung eine zuverlässiges Erkennen von Ziehriefen, Schlägen oder sonstigen relevanten Beschädigungen möglich ist. Die Prüfzeit läßt sich durch große mögliche Transportgeschwindigkeiten des Rohres, welche der Rotationsgeschwindigkeit des Rotationsgestells samt Kameraeinheit anpaßbar ist, erheblich verkürzen. Insoweit ist eine zuverlässige und schnelle Qualitätsprüfung gewährleistet. Die Einrichtung eignet sich damit insbesondere für einen Einsatz bei der Serienproduktion von Rohren.

Vorzugsweise umfaßt die Datenverarbeitungseinrichtung - bei blockschaltbildmäßiger Betrachtungsweise - eine Signalumwandlungseinheit, die im wesentlichen Bildsequenzdaten pixelweise mit dem zugehörigen Helligkeitswert aufbereitet und einer nachfolgenden Auswerteeinheit eingangsseitig zuführt. Die Auswerteeinheit stellt anhand eines Fehlererkennungsalgorithmus durch Auswertung des Helligkeitsverlaufes in einem definierten Bildfeld relevante Fehlerstellen fest, wobei eine nachgeschaltete Ausgabeeinheit zumindest zwei Ausgabewerte generiert, von denen ein Ausgabewert ein positives Prüfergebnis und ein anderer Ausgabewert ein negatives Prüfergebnis kennzeichnet.

Vorteilhafterweise ist die Rohraußenoberfläche mittels einer ortsfest zur Kameraeinheit angeordneten Lichtquelle beleuchtet. Die Lichtquelle kann gegenüber der Kameraeinheit nach zwei Prinzipien angeordnet sein. Zum einen kann die Lichtquelle das Licht unter derartigen Winkelverhältnissen auf die Rohraußenoberfläche senden, daß der von der Rohraußenoberfläche reflektierte Lichtstrahl nicht auf der Kameraachse liegt. Die orthogonal zu einer Tangente auf der Rohraußenoberfläche verlaufende Achse der Kameraeinheit liegt zwischen dem einfallenden und dem reflektierten Lichtstrahl. Bei derartigen geometrischen Verhältnissen findet die Abbildung einer Fehlerstelle, die durch Streulicht sichtbar ist, im optischen Dunkelfeld statt. Die Fehlerstelle hebt sich dabei hell von der Umgebung ab.

Zum anderen kann die Lichtquelle auch so angeordnet sein, daß der von der Rohraußenoberfläche reflektierte Lichtstrahl genau auf der Achse der Kameraeinheit liegt. Hierbei hebt sich die Fehlerstelle dunkel von der Umgebung ab. Die Abbildung erfolgt im sogenannten optischen Hellfeld.

Die Kameraeinheit ist vorzugsweise als Zeilenkamera ausgebildet, deren Aufnahmezeile parallel zur Längsachse des zu prüfenden Rohres verläuft. Dazu angepaßt ist die Lichtquelle nach Art eines Leuchtstabes ausgebildet, dessen Längserstreckung ebenfalls parallel zur Längsachse des zu prüfenden Rohres verläuft. Die Verwendung einer Zeilenkamera garantiert wegen des stets äquidistanten Abstandes zwischen der Kamera und der Aufnahmezeile auf der Rohraußenoberfläche, einem konstanten Rotationsradius entspricht, eine stets scharfe Abbildung. Die der Kameraeinheit nachgeschaltete Signalumwandlungseinheit setzt aus den zeilenmäßigen Bildsequenzdaten der Kamerseinheit eine zweidimensionale Bildsequenz zusammen, die der Fehlerauswertung zugrundeliegt.

Es ist vorteilhaft, genau zwei Kameraeinheiten vorzusehen, die einander gegenüberliegend am Rotationsgestell befestigt sind. Bei dieser Anordnung ist gegenüber der Verwendung einer Kameraeinheit nur die halbe Rotationsgeschwindigkeit nötig, um eine vergleichbare Bildsequenz von der Rohraußenoberfläche zu erzeugen. Weiterhin werden die durch die gegenüberliegend rotierenden Massen verursachten Unwuchterscheinungen kompensiert. Zur Minimierung des Rotationsdurchmessers und damit zur Reduzierung der Baugröße des Rotationsgestells ist je Kameraeinheit ein in deren optischer Achse angeordneter und die optische Achse unter einen Winkel reflektierender Umlenkspiegel vorgesehen, der ortsfest zur Kameraeinheit angeordnet ist. Insgesamt verbessern sich mit den vorstehenden Maßnahmen die kinematischen Eigenschaften der rotierend bewegten Bestandteile der Einrichtung.

Zur Signalübertragung zwischen den feststehenden Bestandteilen der Einrichtung und dem sich drehenden Rotationsgestell kann eine Schleifringeinrichtung zum Einsatz kommen. Über die Schleifringeinrichtung erfolgt die Signalübertragung von der und zur Kameraeinheit und/oder die Stromversorgung der Kameraeinheit sowie der Lichtquelle.

Damit die rotierenden Bestandteile der Erfindung sicherheitstechnischen Erfordernissen entsprechen und um die empfindlichen optischen Bestandteile vor Verschmutzung zu schützen, ist das Rotationsgestell vorteilhafterweise in einem bruchsicheren Gehäuse untergebracht.

Vorzugsweise ist zumindest die Signalumwandlungseinheit, die Auswerteeinheit, die Speichereinheit sowie die Ausgabeeinheit in mindestens einem softwaregesteuerten Rechner integriert. Für eine schnelle Datenverarbeitung ist es besonders vorteilhaft, wenn je Kameraeinheit ein separater Rechner vorgesehen ist, wobei über einen dritten Rechner mit Bildschirm je nach dem zu prüfenden Rohrtyp zuzuordnende Parameter aus der Speichereinheit auswählbar sind.

Die von der Ausgabeeinheit der Datenverarbeitungseinrichtung generierten Ausgabewerte könnten einer Steuereinheit einer umfangreichen Rohrprüfanlage als Eingangswert dienen. Als Steuereinheit kann hierfür eine speicherprogrammierbare Steuerung (SPS) zum Einsatz kommen. Damit ist die erfindungsgemäße Einrichtung zur optischen Qualitätsprüfung einer Rohraußenoberfläche vorteilhaft in eine Rohrprüfanlage mit mehreren verschiedenen Prüfstationen - beispielsweise auch für Schweißnähte - integrierbar.

Die vorstehend beschriebene Einrichtung wird vorzugsweise nach einem Verfahren betrieben, wonach die Bildsignale der Kameraeinheit bzw. der Kameraeinheiten im schraubenlinienförmigen Aufnahmebereich als Bildsequenz zusammengesetzt werden, dann die Helligkeitswerte der Bildsequenz pixelweise eingelesen werden, dann zur Ermittlung des Kontrastes eines Pixels ein Vergleich mit dem durchschnittlichen Helligkeitswert eines das Pixel umgebenden Bildfeldes durchgeführt wird, dann die Ausdehnung eines pixelmäßig zusammenhängenden Kontrastes als Kontrasterscheinung festgestellt wird, dann ein Vergleich von Kontrast und Ausdehnung der Kontrasterscheinung mit einem vordefinierten Kontrastgrenzwert und mindestens einem Form und Größe der Kontrasterscheinung kennzeichnenden Ausdehnungsgrenzwert durchgeführt wird, wobei bei Überschreiten des vordefinierten Kontrastgrenzwertes und des Ausdehnungsgrenzwertes eine Fehlerstellen-Meldung ausgegeben wird, oder wobei bei Nichterreichen des vordefinierten Kontrastgrenzwertes und des Ausdehnungsgrenzwertes keine Fehlerstellen-Meldung ausgegeben wird.

Weitere die Erfindung verbessernden Maßnahmen sind in den Unteransprüchen angegeben, bzw. werden nachfolgend gemeinsam mit der Beschreibung einer bevorzugten Ausführungsform der Erfindung anhand der Figuren näher dargestellt. Es zeigt:
- Figur 1: eine schematische Darstellung einer Einrichtung zur optischen Qualitätsprüfung einer Rohraußenoberfläche,
- Figur 2: eine schematische Darstellung der Anordnung einer als Zeilenkamera ausgebildeten Kameraeinheit mit Lichtquelle,
- Figur 3: eine prinzipielle Darstellung der Fehlerstellenerkennung im optischen Dunkelfeld,
- Figur 4: eine graphische Darstellung der Bestimmung des Kontrastes in einer aufgenommenen Bildsequenz zur Detektion von Kontrasterscheinungen und
- Figur 5: einen allgemeinen Algorithmus, welcher der Fehlererkennung zugrundeliegt.

Bei einer Einrichtung zur optischen Qualitätsprüfung einer Rohraußenoberfläche gemäß Figur 1 wird das zu prüfende Rohr 1 längs seiner Achse mittels einer nicht weiter dargestellten Rohrtransporteinrichtung transportiert. Um das Rohr 1 herum befindet sich ein koaxial ausgerichtetes Rotationsgestell 2. An dem Rotationsgestell 2 ist eine Kameraeinheit 3 befestigt. Die Kameraeinheit 3 ist als CCD-Zeilenkamera ausgebildet und mittels eines ebenfalls am Rotationsgestell befestigten Umlenkspiegels 4 orthogonal zu einer Tangente auf der Rohraußenoberfläche 5 gerichtet. Eine Lichtquelle 6 dient der Beleuchtung des zeilenförmigen Aufnahmesektors 7. Durch die rotierende Bewegung des Rotationsgestells 2, das über eine nicht näher dargestellte Antriebseinheit in Drehbewegung versetzt wird und bei gleichzeitiger Längsbewegung des Rohres 1 wird von der Kameraeinheit 3 ein schraubenlinienförmiger Aufnahmebereich 8 überstrichen.

Gegenüberliegend der Kameraeinheit 3 des Umlenkspiegels 4 sowie der Lichtquelle 6 ist eine zweite analog aufgebaute und in Ergänzung zu der vorstehend beschriebenen Baugruppe zusammenarbeitende Kameraeinheit 3a mit Umlenkspiegel 4a sowie Lichtquelle 6a vorgesehen.

Die ausgangsseitig von den Kameraeinheiten 3 und 3a erzeugten Signale werden über eine Schleifringeinheit 9 einer Datenverarbeitungseinrichtung 10 zugeführt. Die Schleifringeinheit 9 überträgt nicht allein die Signale von und zu den Kameraeinheiten 3 und 3a, sondern dient auch deren Stromversorgung sowie der Stromversorgung der Lichtquellen 6 und 6a.

Die Datenverarbeitungseinrichtung 10 ist als softwaregesteuerter Rechner ausgebildet und besteht in blockschaltbildmäßiger Betrachtungsweise aus einer Signalumwandlungseinheit 11, die die zeilenmäßigen Signale der Kameraeinheiten 3 und 3a zu einer zweidimensionalen Bildsequenz umformt und pixelweise mit dem dazugehörigen Helligkeitswert aufbereitet. Eine nachgeschaltete Auswerteeinheit 12 nimmt anhand eines an nachfolgender Stelle näher beschriebenen Algorithmus auf Grundlage von in einer Speichereinheit 14 zur Verfügung stehenden Grenz- und Einstellungsparametern für einen ausgewählten Rohrtyp eine Auswertung des Helligkeitsverlaufes im Aufnahmebereich 8 vor und stellt so relevante Fehlerstellen fest. Eine nachfolgende Ausgabeeinheit 13 generiert zwei Ausgabewerte, wovon ein Ausgabewert auf ein fehlerhaftes und ein zweiter Ausgabewert auf ein fehlerfreies Rohr 1 hindeutet.

Diese Informationen werden an eine Steuereinheit 15 in Form einer speicherprogrammierbare Steuerung (SPS) weitergeleitet, die entsprechend des Prüfergebnisses auf die Ansteuerung der Rohrtransporteinrichtung zum Zwecke der Überführung geprüfter Rohre in diverse Rohrspeicher für fehlerfreie oder fehlerhafte Rohre Einfluß nimmt.

Figur 2 zeigt die Anordnung der Kameraeinheit 3 und der stabförmigen Lichtquelle 6 - hier in einer Ausführungsform ohne optischer Umlenkung mittels Spiegel - relativ zur Rohraußenoberfläche 5. Die Lichtquelle 6 ist auf den linienförmigen Aufnahmesektor 7 der Rohraußenoberfläche 5 derartig ausgerichtet, daß der Lichtstrahl - gekennzeichnet durch eine Strichlinie - nicht mit der optischen Achse der Kameraeinheit 3 zusammenfällt. Die Aufnahme der Rohraußenoberfläche 5 erfolgt damit im optischen Dunkelfeld. Bei diesem Prinzip heben sich Fehlerstellen an der Rohraußenoberfläche 5 besonders gut als Helligkeitsunterschied zur Umgebung ab.

Bei dem Prinzip der Fehlerstellenerkennung im optischen Dunkelfeld fällt gemäß Figur 3 der von der Lichtquelle 6 ausgesendete Lichtstrahl unter einem gemeinsam mit der Tangente 16 gebildeten spitzen Winkel ϕ auf die Rohraußenoberfläche 5 auf und wird unter dem gleichen Reflexionswinkel ϕ' reflektiert. Orthogonal zur Tangente 16 ist die optische Achse 17 der Kameraeinheit 3 angeordnet. Aufgrund von Streulicht heben sich damit Fehlerstellen auf der ansonsten glatten und das Licht reflektierenden Rohraußenoberfläche 5 deutlich hell von der dunklen Umgebung ab. Nachdem die Bildsignale der Kameraeinheiten 3 und 3a im schraubenlinienförmigen Aufnahmebereich 8 zu einer Bildsequenz zusammengesetzt wurden, werden die Helligkeitswerte pixelweise zur Ermittlung von Kontrasten und zur Erkennung von pixelweise zusammenhängenden Kontrasterscheinungen - die auf Fehlerstellen hindeuten - ausgewertet.

Eine Bildsequenz läßt sich nach Figur 4 graphisch als Drehwinkel-Abstaststrecken-Diagramm darstellen. Ein bestimmter Drehwinkel weist eine Zahl n von Aufnahmezeilen auf. Die Abtaststrecke kennzeichnet die Länge der Aufnahmezeilen. Es wird pro Pixel 18 entlang jeder Aufnahmezeile ein Vergleich des Helligkeitswertes des Pixels 18 mit einem ihn umgebenden Bildfeld 19 durchgeführt. Damit lassen sich Helligkeitsunterschiede - also Kontraste - relativ zur Umgebung feststellen. Das Bildfeld 19 begleitet jedes einzulesende Pixel 18 der Bildsequenz als mitgehende Vergleichsgröße.

Nach einem allgemeinen Algorithmus gemäß Figur 5 wird, nachdem wie vorstehend beschrieben der Helligkeitswert H_{xy} für jedes Pixel zu einem Kontrast K_{xy} ausgewertet wurde, die Ausdehnung A von pixelweise zusammenhängenden Kontrasten K_{xy} zur Feststellung von Kontrasterscheinungen ermittelt. Danach wird ein Vergleich des Kontrastes K_{xy} und seiner Ausdehnung A mit einem vordefinierten Kontrastgrenzwert Kₘ und mittels einem oder mehreren Form und Größe der Kontrasterscheinung kennzeichnenden Ausdehnungsgrenzwert Aₘ durchgeführt. Bei Überschreiten des vordefinierten Kontrastgrenzwertes Kₘ und des Ausdehnungsgrenzwertes Aₘ wird eine Fehlerstellen-Meldung ausgegeben. Analog dazu wird bei Nichterreichen des vordefinierten Kontrastgrenzwertes Kₘ und des Ausdehnungsgrenzwertes Aₘ eine Fehlerstellen-Meldung nicht ausgegeben.

Somit lassen sich Fehlerstellen auf der Rohraußenoberfläche 5 eines Rohres 1 zuverlässig und schnell erkennen.

### Bezugszeichenliste

- **1**: Rohr
- **2**: Rotationsgestell
- **3**: Kamerseinheit
- **4**: Umlenkspiegel
- **5**: Rohraußenoberfläche
- **6**: Lichtquelle
- **7**: Aufnahmesektor
- **8**: Aufnahmebereich
- **9**: Schleifringeinheit
- **10**: Datenverarbeitungseinrichtung
- **11**: Signalumwandlungseinheit
- **12**: Auswerteeinheit
- **13**: Ausgabeeinheit
- **14**: Speichereinheit
- **15**: Steuereinheit
- **16**: Tangente
- **17**: Achse
- **18**: Pixel
- **19**: Bildfeld

## Patentansprüche

1. Einrichtung zur optischen Qualitätsprüfung einer Rohraußenoberfläche insbesondere hinsichtlich Längsriefen und sonstigen Oberflächenfehlern, wie Schalen und Kratzer,
dadurch gekennzeichnet,
daß mindestens eine optisch auf die Rohraußenoberfläche (5) ausgerichtete und an einem Rotationsgestell (2) befestigte Kameraeinheit (3) äquidistant um das zu prüfende Rohr (1) rotiert und gleichzeitig eine Rohrtransporteinrichtung das Rohr (1) längs transportiert, wobei der dabei entstehende schraubenlinienförmige Aufnahmebereich (8) der Kameraeinheit (3) als Bildsequenz einer nachgeschalteten Datenverarbeitungseinrichtung (10) zugeht, die Fehlerstellen auf der Rohraußenoberfläche (5) erkennt und hinsichtlich der Relevanz auswertet.

2. Einrichtung nach Anspruch 1,
dadurch gekennzeichnet,
daß die Datenverarbeitungseinrichtung (10) eine Signalumwandlungseinheit (11) umfaßt, die die Bildsequenzdaten pixelweise mit dem zugehörigen Helligkeitswert H_{xy} aufbereitet und einer nachfolgenden Auswerteeinheit (12) zur Verfügung stellt, die anhand eines Fehlererkennungsalgorithmus durch Auswertung des Helligkeitsverlaufes im Aufnahmebereich (8) die relevanten Fehlerstellen feststellt, wobei eine Ausgabeeinheit (13) zumindest zwei Ausgabewerte generiert, von denen ein Ausgabewert ein positives Prüfergebnis und ein anderer Ausgabewert ein negatives Prüfergebnis kennzeichnet.

3. Einrichtung nach Anspruch 1,
dadurch gekennzeichnet,
daß genau zwei Kameraeinheiten (3, 3a) vorgesehen sind, die gegenüberliegend am Rotationsgestell (2) befestigt sind.

4. Einrichtung nach einem der vorstehenden Ansprüche,
dadurch gekennzeichnet,
daß das Rotationsgestell (2) geschützt in einem bruchsicheren Gehäuse untergebracht ist.

5. Einrichtung nach einem der vorstehenden Ansprüche,
dadurch gekennzeichnet,
daß die Datenverarbeitungseinrichtung (10) eine Speichereinheit (14) umfaßt, in der mehrere Grenzparameter verschiedener Rohrtypen hinterlegt sind, wovon je nach zu prüfenden Rohrtyp zugeordnete Parameter auswählbar sind, die zumindest der Auswerteeinheit (12) zur Verfügung stehen.

6. Einrichtung nach einem der vorstehenden Ansprüche,
dadurch gekennzeichnet,
daß die von der Ausgabeeinheit (13) der Datenverarbeitungseinrichtung (10) generierten Ausgabewerte einer Steuereinheit (15) einer Rohrprüfanlage als Eingangswert dienen.

7. Einrichtung nach einem der vorstehenden Ansprüche,
dadurch gekennzeichnet,
daß die Steuereinheit (15) als speicherprogrammierbare Steuerung (SPS) ausgebildet ist.
